# EUROPÄISCHE PATENTSCHRIFT

(11) **EP 1 984 183 B1**
(45) Veröffentlichungstag und Bekanntmachung des Hinweises auf die Patenterteilung: **06.05.2009**
(21) Anmeldenummer: 07711449.4
(22) Anmeldetag: 06.02.2007
(51) Int. Cl.: B41F 35/00, B41F 35/02, B41F 35/06, B41L 41/02, B41L 41/04, B41L 41/06

(54) **VORRICHTUNG ZUR REINIGUNG VON OBERFLÄCHEN VON DRUCKZYLINDERN MITHILFE EINES REINIGUNGSTUCHES**
APPARATUS FOR CLEANING SURFACES OF IMPRESSION CYLINDERS WITH THE AID OF A CLEANING CLOTH
DISPOSITIF DE NETTOYAGE DE SURFACES DE CYLINDRES D'IMPRESSION À L'AIDE D'UN CHIFFON DE NETTOYAGE

(30) Priorität: 18.02.2006 DE 102006007571
(43) Veröffentlichungstag der Anmeldung: 29.10.2008
(73) Patentinhaber: Technotrans AG, 48336 Sassenberg (DE)
(72) Erfinder: KOSCIESZA, Hary, 33178 Borchen (DE); MARIA, Garrido, Rodriguez, 48336 Sassenberg (DE)
(74) Vertreter: Müller-Boré & Partner Patentanwälte
(86) Internationale Anmeldenummer: PCT/EP2007/001012
(87) Internationale Veröffentlichungsnummer: WO 2007/093306

(56) Entgegenhaltungen:
- EP-A2- 0 816 079
- WO-A-01/62497
- DE-A1- 19 515 721

## Beschreibung

Die Erfindung betrifft eine Vorrichtung zur Reinigung von Oberflächen von Druckzylindern mithilfe eines Reinigungstuches, das von einer Vorratsrolle über eine Anpreßleiste zu einer Sammelwelle für verschmutztes Reinigungstuch transportiert wird, und mit einer Anstelleinrichtung zum Vorschieben und Zurückziehen der Anpreßleiste in bezug auf den Druckzylinder, für deren Vorschub ein hinter der Anpreßleiste liegender Antrieb vorgesehen ist.

Eine Vorrichtung dieser Art ist aus der DE 297 07 975 U1 bekannt. Zylinder von Druckmaschinen, beispielsweise der Gummizylinder von Offset-Druckmaschinen sind unvermeidlich einer gewissen Verschmutzung ausgesetzt. Diese ergibt sich durch Farbreste, Staub, Reste von Betriebsstoffen usw.. Es ist daher üblich, Druckzylinder von Zeit zu Zeit zu reinigen.

Zu diesem Zweck gibt es Reinigungseinheiten, die ein Reinigungstuch, gegebenenfalls unter Zuhilfenahme von Reinigungsmitteln, über die Oberfläche des Zylinders ziehen. Das Tuch wird dabei von einer Vorratsrolle abgegeben und auf eine Sammelwelle für verschmutztes Reinigungstuch aufgewickelt. Zwischen der Vorratsrolle und der Sammelwelle befindet sich eine Anpreßleiste, die das Reinigungstuch gegen die Oberfläche des Zylinders drückt.

Da die Anpreßleiste nur von Zeit zu Zeit benötigt wird, ist sie üblicherweise mithilfe eines geeigneten Mechanismus vorschiebbar und zurückziehbar. Zum Vorschieben der Anpreßleiste ist es aus der eingangs genannten Schrift bekannt, einen aufblasbaren Luftschlauch entlang der Anpreßleiste hinter dieser anzuordnen, der im aufgeblasenen Zustand ein zunehmend größeres Volumen einnimmt und die Anpreßleiste vorschiebt. Es kommen auch andere Antriebe in Betracht. Nähere konstruktive Einzelheiten enthält die genannte Druckschrift nicht. Insbesondere wird nicht gesagt, wie die Anpreßleiste zurückgezogen werden soll, wenn sie nicht benötigt wird. Das Ablassen der Luft aus dem Schlauch wird zu diesem Zweck zwar notwendig, aber möglicherweise nicht ausreichend sein.

Eine Vorrichtung zur Reinigung von Zylinderoberflächen in Rotationsdruckmaschinen ist weiterhin aus der deutschen Offenlegungsschrift DE 195 15 721 A1 bekannt. Eine Reinigungsbahn, die senkrecht zur Richtung von Mantellinien der Mantelfläche orientierte Bahnränder aufweist, wird von einer Vorrats- auf eine Wickelspule transportiert. Ein Abschnitt der Reinigungstuchbahn ist mittels eines Andrückelements gegen die zu reinigende Mantelfläche gedrückt. Parallel zur Rotationsachse der zylindrischen Mantelfläche ist ein von einer sich axial erstreckenden Halterung umfasstes Druckelement von einem sich axial erstreckenden Profil übergriffen. Das Profil ist mit einem von unten auf die Reinigungstuchbahn einwirkenden Anpressmaterial versehen.

Das europäische Patentanmeldung EP 0 816 079 A2 zeigt eine Zylinderreinigungsvorrichtung zur Verwendung mit einer Reinigungstuchvorratsrolle, um die ein Reinigungstuch herumgewickelt ist, wobei das Reinigungstuch von der Vorratsrolle zugeführt und zwecks Reinigung der Außenfläche eines Zylinders gegen selbige gedrückt wird, wobei die Vorrichtung ein Rahmenmittel enthält und folgendes umfasst: ein an dem Rahmenmittel angebrachtes Rollenaufnahmemittel, das die Außenfläche der Vorratsrolle in Eingriff nimmt und diese aufnimmt; und ein Rollenstabilisierunsmittel.

Aus der internationalen Patentanmeldung WO 01/62497 A1 ist weiterhin ein Stab zum Zuführen von einer Mischung aus Flüssigkeit und Reinigungsmittel für das automatische Reinigen von Druckmaschinenzylinder bekannt.

Der Erfindung liegt die Aufgabe zugrunde, eine Vorrichtung der eingangs genannten Art mit einer besonders kompakten Anpreßleiste mit integriertem Rückholmechanismus zu schaffen.

Zur Lösung dieser Aufgabe ist die erfindungsgemäße Vorrichtung dadurch gekennzeichnet, dass in der Anpressleiste eine Anzahl von quergerichteten Durchbrüchen vorgesehen ist, in denen Stützleisten angeordnet sind, deren Enden sich an Vorsprüngen an den Innenwänden des Balkenprofils abstützen und dass Federn vorgesehen sind, die in den Durchbrüchen der Anpressleiste angeordnet sind und sich einerseits an den Stützleisten und andererseits innerhalb der Anpressleiste an dieser abstützen.

Die Anpreßleiste zusammen mit dem zugehörigen Balkenprofil und der integrierten Rückholeinrichtung bildet somit eine kompakte Gesamteinheit, die auch bei beengten Platzverhältnissen innerhalb einer Druckmaschine in der Regel unterzubringen ist.

Der als vorteilhaftes Ausführungsbeispiel für den Vorschubantrieb für die Anpreßleiste verwendete, expandierbare Schlauch gestattet ebenfalls eine besonders kompakte Bauweise. Zum Expandieren des Schlauchs ist insbesondere Luftdruck geeignet, jedoch könnte auch mit einem anderen Gas oder einem Hydraulikmedium gearbeitet werden.

Zum Abstützen der Rückholfeder, bevorzugt einer Druckfeder, innerhalb des U-förmigen Balkenprofils sind an den Innenwänden dieses Profils Vorsprünge vorgesehen, die ein Angreifen der Feder ermöglichen. Entsprechend einer Ausführungsform ist eine Anzahl von quer zur Anpreßleiste gerichteten Durchbrüchen in dieser vorgesehen, in die Stützleisten eingefügt sind, deren beiden äußeren Enden sich an Vorsprüngen an der inneren Wandfläche des Balkenprofils abstützen.

Die Anpreßleiste besteht vorzugsweise, wie an sich bekannt, aus einem Kern aus Metall mit einer für die Erfassung des Reinigungstuchs vorgesehenen Arbeitsfläche aus Gummi oder einem elastomeren Kunststoff.

Im folgenden werden bevorzugte Ausführungsbeispiele der Erfindung anhand der beigefügten Zeichnung näher erläutert.
- Fig. 1: ist eine perspektivische Teildarstellung einer erfindungsge- mäßen Anpreßleiste mit zugehörigem Balkenprofil;
- Fig. 2: ist ein Querschnitt durch die Anpreßleiste mit dem Balken- profil in der von dem Druckzylinder zurückgezogenen Stel- lung der Anpreßleiste:
- Fig. 3: ist eine entsprechende Schnittdarstellung, bezieht sich je- doch auf die vorgerückte Stellung der Anpreßleiste.

Anschließend soll eine Ausführungsform der Erfindung unter Bezugnahme auf die Fig. 1 bis 3 erläutert werden.

In der Zeichnung ist eine Anpreßleiste mit 10 und ein im Querschnitt U-förmiges Balkenprofil, das die Anpreßleiste 10 aufnimmt, mit 12 bezeichnet. In Fig. 2 und 3 ist der Umfang eines Druckzylinders, zu dessen Reinigung die Anpreßleiste vorgesehen ist, mit 14 bezeichnet worden. Am Grund des Balkenprofils 12 befinden sich eine durchlaufende Nut 16, in der ein Schlauch 18 liegt. Dieser Schlauch kann, wie ein Vergleich von Fig. 2 und 3 zeigt, durch Einleiten eines geeigneten Mediums, insbesondere durch Einleiten von Druckluft erweitert werden. In der expandierten Stellung übt der Schlauch 18 Druck aus auf eine untere Leiste 20 an der Unterseite der Anpreßleiste, die mit 20 bezeichnet ist. Die Leiste 20 weist an ihrer Unterseite eine Auskehlung 22 auf, die sich über die Länge der Leiste erstreckt und den Schlauch 18 aufnimmt.

Die Anpreßleiste 10 besteht insgesamt aus Metall und besitzt auf der nach rechts in Fig. 2 und 3 liegenden Seite, die dem Druckzylinder 14 zugewandt ist, eine Gummileiste 24, die nicht nur aus Gummi im eigentlichen Sinne bestehen muß, sondern auch aus geeigneten Kunststoffen, insbesondere elastomeren Kunststoffen, hergestellt sein kann.

Die Gummileiste 24 ist ein Strangprofil. Sie weist, wie der in Fig. 2 und 3 gezeigte Querschnitt erkennen läßt, einen C-förmigen Hauptteil auf, der in Fig. 2 und 3 allerdings in umgekehrter Orientierung gezeigt ist. Innerhalb des C-förmigen Bogens verlaufen Stützfüße 26,28,30,32 zu dem aus Metall bestehenden Kern 34. Der C-förmige Bogen der Gummileiste 24 weist an beiden Enden Erweiterungen 36,38 auf, die in entsprechende Nuten des Kerns 34 der Anpreßleiste 10 in Längsrichtung eingeschoben werden können.

Der Kern 34 der Anpreßleiste 10 weist in Abständen liegende, quer zur Längsrichtung gerichtete Durchbrechungen 40,42 auf, in denen Stützleisten 44,46 liegen. Die Stützleisten 44,46 befinden sich in Fig. 1, 2 und 3 in senkrechter Orientierung und damit parallel zur Zeichenebene. Die Stützleisten 44,46 stützen sich, wie Fig. 2 und 3 erkennen lassen, im Inneren des Balkenprofils 12 an von dessen Wänden vorspringenden Vorsprüngen 48,50 ab. Diese Vorsprünge 48,50 sind als durchlaufende Leisten an den Innenwänden des Balkenprofils 12 ausgebildet.

Zur Vermeidung von Missverständnissen soll hier ergänzend darauf hingewiesen werden, dass die untere Leiste 20, die sich an dem Schlauch 18 abstützt, ein Teil der Anpreßleiste 10 bildet. Die Anpreßleiste in ihrer Gesamtheit wird von den Durchbrechungen 40,42 durchlaufen, in denen sich die Stützleisten 44,46 befinden. Dies ist in Fig. 1 besser zu erkennen als in Fig. 2 und 3.

Die Stützleisten 44,46 stützen sich von innen an den Vorsprüngen 48,50 ab, wie in Fig. 2 und 3 zu erkennen ist.

Die Stützleisten 44,46 dienen zur Abstützung einer Schraubendruckfeder 52, die sich an ihrem anderen Ende am Boden einer Bohrung 54 abstützt, die sich im Boden der Anspreßleiste 10 auf der dem Schlauch 18 zugewandten Seite befindet.

Die Stützleisten 44,46 treten zwar auf beiden gegenüberliegenden Seiten aus der Querschnittsfläche der Anpreßleiste 10 aus, jedoch geschieht dies innerhalb von nutartigen Vertiefungen 56,58, die sich auf beiden gegenüberliegenden Seiten der Anpreßleiste 10 in deren Längsrichtung erstrecken.

Innerhalb dieser Vertiefungen 56,58 liegen auch die Vorsprünge 48,50 an den inneren Wandflächen des Balkenprofils 12. Auf diese Weise kann die Anpreßleiste 10 über einen begrenzten Weg innerhalb des Balkenprofils 12 verschoben werden und auf diese Weise an den Druckzylinder 14 angestellt und von diesem zurückgezogen werden.

Die Stützleisten, die sich an den Vorsprung 48,50 abstützen, bilden ihrerseits ein Widerlager für die Schraubendruckfedern 52, die bestrebt sind, die Anpreßleiste 10 aus der vorgerückten Stellung zurückzuschieben.

Bei dieser Verschiebebewegung der Anpreßleiste bilden die seitlichen Flanken der nutartigen Vertiefungen 56,58 im Zusammenwirken mit den seitlichen Flanken der rippenförmigen Vorsprünge 48,50 korrespondierende Anschlagpaare.

In dem rechts in allen Zeichnungen liegenden Teil der Anpreßleiste 10, also demjenigen Teil, der dem Druckzylinder 18 zugewandt ist und der die Gummileiste 24 trägt, befindet sich eine Anzahl von in Abständen über die Länge verteilten Gewindebohrungen 60.

Die Positionen der Gewindebohrungen 60 entsprechen den Positionen der Schraubendruckfedern 52. In die Gewindebohrungen 60 ist ein Gewindekopf eingeschraubt, der mit 62 bezeichnet ist. Von dem Gewindekopf 62 geht koaxial nach links ein Schaft 64 aus. Dieser Schaft 64 durchdringt die Stützleisten 44,46, die sich jeweils zwischen dem Gewindekopf und der Schraubendruckfeder 52 befinden, in nicht bezeichneten Bohrungen. Auf der den Schraubendruckfedern zugewandten Seite dient der Schaft 64 als Führung für die Schraubendruckfeder. Der Außendurchmesser des Schafts 64 entspricht im wesentlichen dem Innendurchmesser der Schraubendruckfeder 52.

Ein Vergleich von Fig. 2 und 3 läßt die Arbeitsweise der erfindungsgemäßen Vorrichtung erkennen. Fig. 2 zeigt die Anpreßleiste in der zurückgezogenen Stellung oder Ruhestellung. Der Schlauch 18 ist weitgehend entspannt.

Durch die Wirkung der Schraubendruckfedern 52, die sich an den Stützleisten 44,46 abstützen, wird das der Schlauchseite zugewandte Teil der Anpreßleiste von den Federn beaufschlagt und die Anpreßleiste nach links in Fig. 2 und 3, also in die Ruhestellung verschoben.

Wenn andererseits der Schlauch 18 aufgeblasen, das heißt mit einem pneumatischen oder hydraulischen Medium gefüllt wird, verschiebt er die Anpreßleiste nach rechts in Fig. 2 und 3 bis zur Anlage gegen den Druckzylinder 14, während die Schraubendruckfeder 52 zusammengepreßt wird.

Der Schaft 64 dient im übrigen zur Führung der Stützleisten 46,48, die andernfalls aus den Durchbrechungen 40,42 herausfallen könnten. Durch die Drehung des Gewindekopfes 62 läßt sich dessen axiale Position einstellen.

Diese Position beeinflußt zugleich den Mindestabstand zwischen der Stützleiste 46 (Fig. 2 und 3) und dem Kern 43 der Anpreßleiste 10, wie es in Fig. 2 gezeigt ist. Dies hat wiederum Einfluß auf die Wirkung der Schraubendruckfeder 52.

## Patentansprüche

1. Vorrichtung zur Reinigung von Oberflächen von Druckzylindern mithilfe eines Reinigungstuches, das von einer Vorratsrolle über eine Anpressleiste (10) zu einer Sammelwelle für das verschmutzte Reinigungstuch transportiert wird, und mit einer Anstelleinrichtung (18, 52, 46) zum Vorschieben und Zurückziehen der Anpressleiste (10) in Bezug auf den Druckzylinder (14), für deren Vorschub ein hinter der Anpressleiste (10) liegender Antrieb vorgesehen ist, wobei die Anpressleiste (10) innerhalb eines im wesentlichen U-förmigen Balkenprofis (12) verschiebbar geführt ist,
**dadurch gekennzeichnet, dass**
in der Anpressleiste (10) eine Anzahl von quergerichteten Durchbrüchen (40, 42) vorgesehen ist, in denen Stützleisten (44, 46) angeordnet sind, deren Enden sich an Vorsprüngen (48, 50) an den Innenwänden des Balkenprofils (12) abstützen und dass Federn (52) vorgesehen sind, die in den Durchbrüchen (40, 42) der Anpressleiste (10) angeordnet sind und sich einerseits an den Stützleisten (44, 46) und andererseits innerhalb der Anpressleiste (10) an dieser abstützen.

2. Vorrichtung nach Anspruch 1, **dadurch gekennzeichnet, dass** die Federn (52) Druckfedern sind.

3. Vorrichtung nach Anspruch 1, **dadurch gekennzeichnet, dass** die Anpreßleiste (10) einen Kern aus Metall oder Kunststoff aufweist, der auf seiner dem Reinigungstuch zugewandten Seite mit einer Gummileiste (24) überzogen ist.

4. Vorrichtung nach einem der Ansprüche 2 oder 3, **dadurch gekennzeichnet, dass** die Druckfedern (52) in Bohrungen auf der dem Schlauch (18) zugewandten Seite Durchbrechungen angeordnet und geführt sind und in entspanntem Zustand aus diesen Bohrungen bis zur Abstützung an den Stützleiten (44,46) hinausragen.

5. Vorrichtung nach Anspruch 4; **dadurch gekennzeichnet, dass** der Antrieb ein entlang der Anpreßleiste (10) verlaufender, aufblasbarer Schlauch (18) ist.

## Claims

1. Apparatus for cleaning surfaces of impression cylinders with the aid of a cleaning cloth, which cleaning cloth is transported from a supply roll over a pressure bar (10) to a collecting shaft for the contaminated cleaning cloth, and having a setting device (18,52,46) for advancing and retracting the pressure bar (10) in relation to the impression cylinder (14), for the advance of which device a drive located behind the pressure bar (10) is provided, the pressure bar (10) being guided such that it can be displaced within a substantially U-shaped beam profile (12), **characterized in that** a number of apertures (40, 42) oriented transversely are provided in the pressure bar (10), in which apertures supporting strips (44, 46) are arranged, the other ends of which are supported on protrusions (48, 50) on the inner walls of the beam profile (12), and **in that** springs (52) are provided which are arranged in the apertures (40,42) of the pressure bar (10) and are supported on one side on the supporting strips (44,46) and on the other side within the pressure bar (10).

2. Apparatus according to Claim 1, **characterized in that** the springs (52) are compression springs.

3. Apparatus according to Claim 1, **characterized in that** the pressure bar (10) has a metal or plastic core which, on its side facing the cleaning cloth, is covered with a rubber strip (24).

4. Apparatus according to either of Claims 2 and 3, **characterized in that** the compression springs (52) are arranged and guided in drilled holes on the side facing the hose (18) and, in the unstressed state, protrude out of these drilled holes until they are supported on the supporting strips (44, 46) .

5. Apparatus according to Claim 4, **characterized in that** the drive is an inflatable hose (18) running along the pressure bar (10).

## Revendications

1. Dispositif pour nettoyer des surfaces de cylindres d'impression à l'aide d'un chiffon de nettoyage qui est transporté depuis un rouleau de réserve par l'intermédiaire d'un listeau de pressage (10) vers un arbre de recueil destiné au chiffon de nettoyage encrassé, et comprenant un dispositif de positionnement (18, 52, 46) afin de faire avancer et reculer le listeau de pressage (10).en référence au cylindre d'impression (14), un entraînement agencé derrière le listeau de pressage (10) étant prévu pour l'avance dudit cylindre, dans lequel le listeau de pressage (10) est guidé en translation à l'intérieur d'un profilé de poutre sensiblement en forme de U (12),
**caractérisé en ce que**
un certain nombre de traversées (40, 42) dirigées transversalement est prévu dans le listeau de pressage (10), dans lesquelles sont agencés des listeaux d'appui (44, 46) dont les extrémités s'appuient sur des saillies (48, 50) sur les parois intérieures du profilé de poutre (12) et **en ce que** des ressorts (52) sont prévus, lesquels sont agencés dans les traversées (40, 42) du listeau de pressage (10) et lesquels s'appuient contre celui-ci, d'une part sur les listeaux d'appui (44, 46) et d'autre part à l'intérieur du listeau de pressage (10).

2. Dispositif selon la revendication 1, **caractérisé en ce que** les ressorts (52) sont des ressorts de compression.

3. Dispositif selon la revendication 1, **caractérisé en ce que** le listeau de pressage (10) présente un noyau en métal ou en matière plastique qui est revêtu d'un listeau en caoutchouc (24) sur son côté tourné vers le chiffon de nettoyage.

4. Dispositif selon l'une ou l'autre des revendications 2 et 3, **caractérisé en ce que** les ressorts de compression (52) sont agencés et sont guidés dans des perçages sur le côté des traversées, lequel est tourné vers le tuyau flexible (18), et dépassent dans l'état détendu de ces perçages jusqu'au soutien sur les listeaux d'appui (44, 46).

5. Dispositif selon la revendication 4, **caractérisé en ce que** l'entraînement est un tuyau flexible gonflable (18) qui s'étend le long du listeau de pressage (10).
